# EUROPÄISCHE PATENTANMELDUNG

(11) **EP 3 281 750 A1**
(43) Veröffentlichungstag der Anmeldung: **14.02.2018**
(21) Anmeldenummer: 16183221.7
(22) Anmeldetag: 08.08.2016
(51) Int. Cl.: B25D 17/08

(54) **WERKZEUGHALTER**

(71) Anmelder: HILTI Aktiengesellschaft, 9494 Schaan (LI)
(72) Erfinder: Fünfer, Josef, 86343 Koenigsbrunn (DE)
(74) Vertreter: Hilti Aktiengesellschaft Corporate Intellectual Property

(57) **Zusammenfassung**

Der erfindungsgemäße Werkzeughalter (2) für eine Handwerkzeugmaschine (1) hat einen Grundkörper (18), ein oder mehreren Verriegelungskörpern (21) und einem auf dem Grundkörper (18) zwischen einer Verriegelungsstellung und einer Entriegelungsstellung beweglich angeordneten Betätigungsring (22). Der Grundkörper (19) weist einen Aufnahmeraum (20) zum Aufnehmen eines Werkzeugs (3) auf. Die Verriegelungskörper (21) sind in radialen Öffnungen (23) des Grundkörpers (18) liegend angeordnet. Der Betätigungsring (22) erzwingt in der Verriegelungsstellung einen Eingriff der Verriegelungskörper (21) mit dem Aufnahmeraum (20) und löst in der Entriegelungsstellung den zwangsweisen Eingriff der Verriegelungskörper (21) mit dem Aufnahmeraum (20). Der Grundkörper (18) ist aus einem metallischen Gerüst (27) mit wenigstens einer perforierten Hülse (28) und einem Kunststoffkörper, in dem das metallische Gerüst (27) eingebettet ist, gebildet.

## Beschreibung

### GEBIET DER ERFINDUNG

Die vorliegende Erfindung betrifft einen Werkzeughalter für eine handgehaltene Werkzeugmaschine, in insbesondere eine meißelnde handgehaltene Werkzeugmaschine.

US 2013 056940 beschreibt einen Werkzeughalter für einen Meißelhammer. Der Werkzeughalter hat einen rohrförmigen Grundkörper aus Stahl. Der Grundkörper hat einen prismatisch-hexagonalen Aufnahmeraum zum Aufnehmen eines Meißels. Der Meißel ist durch kugelförmige Verriegelungskörper gesichert, welche teilweise in den Aufnahmeraum eingreifen. Ein Betätigungsring erzwingt in einer verriegelnden Stellung den Eingriff der Verriegelungskörper in den Aufnahmeraum. Ein Anwender kann den Betätigungsring in eine entriegelnde Stellung verschieben, um den Verriegelungskörpern ein vollständiges Austreten aus dem Aufnahmeraum zu ermöglichen, worauf der Meißel aus dem Aufnahmeraum herausgezogen werden kann.

Der Grundkörper ist erheblichen mechanischen Belastungen ausgesetzt. Bei typischen Abbrucharbeiten treibt der Anwender den Meißel in den Untergrund und unterstützt das Aufsprengen des Untergrunds durch einen Andruck quer zur Längsachse. Die auftretenden statischen und dynamischen Querkräfte werden über den Grundkörper des Werkzeughalters vermittelt. Eine hohe dynamische Belastung ergibt sich bei Leerschlägen des Meißels. Der Meißel wird von dem Schlagwerk beschleunigt, gibt jedoch, da nicht gegen den Untergrund angepresst, seine kinetische Energie an den Grundkörper ab. Die repetitive Bewegung des Meißels in dem Aufnahmeraum in der typischerweise staubigen Umgebung führt zu einem abrasiven Verschleiß und einer einhergehenden Hitzeentwicklung. Der Grundkörper kann sich auf Temperaturen von über 100°C erhitzen.

### OFFENBARUNG DER ERFINDUNG

Der erfindungsgemäße Werkzeughalter für eine Handwerkzeugmaschine hat einen Grundkörper, ein oder mehreren Verriegelungskörpern und einem auf dem Grundkörper zwischen einer Verriegelungsstellung und einer Entriegelungsstellung beweglich angeordneten Betätigungsring. Der Grundkörper weist einen Aufnahmeraum zum Aufnehmen eines Werkzeugs auf. Die Verriegelungskörper sind in radialen Öffnungen des Grundkörpers liegend angeordnet. Der Betätigungsring erzwingt in der Verriegelungsstellung einen Eingriff der Verriegelungskörper mit dem Aufnahmeraum und löst in der Entriegelungsstellung den zwangsweisen Eingriff der Verriegelungskörper mit dem Aufnahmeraum. Der Grundkörper ist aus einem metallischen Gerüst mit wenigstens einer perforierten Hülse und einem Kunststoffkörper, in dem das metallische Gerüst eingebettet ist, gebildet.

Die steife metallische Hülse verleiht dem Grundköper im Zusammenspiel mit dem Kunststoff eine ausreichende mechanische Stabilität. Die Perforation verbessert die Einbettung in den Kunststoff.

Eine Ausgestaltung sieht vor, dass die Hülse durch eine Vielzahl von Löchern perforiert ist, deren Anteil an der Oberfläche der Hülse zwischen 10 % und 50 % liegt. Ein Durchmesser der Löcher entspricht vorzugsweise maximal dem Fünffachen einer Wandstärke der weiteren Hülse. Der Kunststoffkörper füllt die Löcher aus.

Eine Ausgestaltung sieht vor, dass eine Länge der Hülse wenigstens der Länge des Aufnahmeraums entspricht.

Eine Ausgestaltung sieht vor, dass das Gerüst einen Käfig aus Führungsschienen aufweist, welche innerhalb der Hülse an der Hülse anliegend angeordnet sind. Eine Ausgestaltung sieht vor, dass der Käfig formschlüssig unmittelbar mit der Hülse verbunden ist. Vorzugsweise liegt der Käfig abschnittsweise flächig an der Hülse an, um einen Wärmeaustausch zu verbessern. Eine Ausgestaltung sieht vor, dass der Käfig und die Hülse aus verschiedenen Stählen gebildet sind.

Eine Ausgestaltung sieht vor, dass das Gerüst eine weitere perforierte Hülse aufweist, welche in radialer Richtung anliegend die Hülse umgibt.

Eine Ausgestaltung sieht vor, dass die weitere Hülse mit einer Vielzahl von Löchern perforiert ist, deren Anteil an der Oberfläche der Hülse zwischen 10 % und 50 % liegt. Eine Ausgestaltung sieht vor, dass ein Durchmesser der Löcher maximal dem Fünffachen einer Wandstärke der weiteren Hülse entspricht. Eine Ausgestaltung sieht vor, dass der Kunststoffkörper einen in radialer Richtung zwischen der Hülse und der weiteren Hülse abgeschlossenen Zwischenraum ausfüllt.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Meißelhammer
- Fig. 2: einen Werkzeughalter
- Fig. 3: ein Gerüst
- Fig. 4: eine Trägerhülse
- Fig. 5: Führungsschienen
- Fig. 6: eine Außenhülse

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Meißelhammer **1.** Der Meißelhammer **1** hat eine Werkzeugaufnahme **2,** in welche ein Schaftende eines Werkzeug, z.B. eines des Meißels **3,** eingesetzt werden kann. Einen primären Antrieb des Meißelhammers **1** bildet ein Motor **4,** welcher ein Schlagwerk **5** antreibt. Ein Batteriepaket oder eine Netzleitung **6** versorgt den Motor **4** mit Strom. Ein Anwender kann den Meißelhammer **1** mittels eines Handgriffs **7** führen und mittels eines Systemschalters **8** den Meißelhammer **1** in Betrieb nehmen. Im Betrieb schlägt das Schlagwerk **5** in Schlagrichtung **9** repetitiv auf den in dem Werkzeughalter **2** verriegelten Meißel **3.** Ein Bohrhammer kann mit einem zusätzlichen Drehantrieb versehen sein, welcher den Werkzeughalter **2** um die Arbeitsachse **10** drehend antreibt.

Das Schlagwerk **5** ist ein pneumatisches Schlagwerk **5.** Ein Erregerkolben **11** und ein Schläger **12** sind in einem Führungsrohr **13** in dem Schlagwerk **5** längs der Arbeitsachse **10** beweglich geführt. Der Erregerkolben **11** ist über einen Exzenter **14** an den Motor **4** angekoppelt und zu einer periodischen, linearen Bewegung gezwungen. Ein Pleuel verbindet den Exzenter **14** mit dem Erregerkolben **11.** Eine Luftfeder gebildet durch eine pneumatische Kammer **15** zwischen dem Erregerkolben **11** und dem Schläger **12** koppelt eine Bewegung des Schlägers **12** an die Bewegung des Erregerkolbens **11** an. Der Schläger **12** kann direkt auf ein hinteres Ende des Meißels **3** aufschlagen oder mittelbar über einen im Wesentlichen ruhenden Döpper **16** einen Teil seines Impulses auf den Meißel **3** übertragen. Das Schlagwerk **5** und vorzugsweise die weiteren Antriebskomponenten sind innerhalb eines Maschinengehäuses **17** angeordnet.

Fig. 2 zeigt schematisch den Aufbau des Werkzeughalters **2.** Der Werkzeughalter **2** hat einen rohrförmigen Grundkörper **18.** Der Grundkörper **18** ist starr mit dem Maschinengehäuse **17** verbunden, z.B. durch eine Verschraubung eines Flansches **19** des Grundkörpers **18.** Ein in Schlagrichtung **9** offener Hohlraum des Grundkörpers **18** bildet einen Aufnahmeraum **20** für den Meißel **3,** genauer dessen Einsteckendes. Der Aufnahmeraum **20** ist zylindrisch oder prismatisch, hier beispielsweise mit einem hexagonalen Querschnitt. Der Querschnitt entspricht Einsteckenden handelsüblicher Meißel **3.** Der Meißel **3** kann in den Aufnahmeraum **20** eingeschoben werden.

Der Meißel **3** kann in dem Aufnahmeraum **20** mittels Verriegelungskörper **21** und einem Betätigungsring **22** verriegelt und entriegelt werden. Die Verriegelungskörper **21** greifen in den Aufnahmeraum **20** und ggf. in die Verriegelungsnuten des in dem Aufnahmeraum **20** angeordneten Meißel 3 zum Verriegeln des selbigen ein. Die Verriegelungskörper **21** liegen radial beweglich in radialen Öffnungen **23** des Grundkörpers **18.** Die beispielhaften Verriegelungskörper **21** sind Kugeln, andere Bauformen sind zylindrisch oder prismatisch. Die Betätigungshülse **22** verhindert in ihrer Verriegelungsstellung, dass die Verriegelungskörper **21** in radialer Richtung aus dem Aufnahmeraum **20** ausweichen und außer Eingriff mit dem Aufnahmeraum **20** gelangen. Der beispielhafte Betätigungsring **22** hält den Verriegelungskörper **21** anliegend an eine radiale Sperrfläche **24.** Der Betätigungsring **22** kann zum Entriegeln des Meißels **3** durch den Anwender in eine Entriegelungsstellung verschoben werden, worauf der Verriegelungskörper **21** gegenüber der Sperrfläche **24** längs der Arbeitsachse **10** verschoben ist und den Aufnahmeraum **20** in radialer Richtung vollständig verlassen kann. Beispielsweise wird durch Verschieben der Betätigungshülse **22** ein in radialer Richtung an die Verriegelungskörper **21** angrenzender Hohlraum freigegeben. In anderen Ausführungen können in der Verriegelungsstellung in den Aufnahmeraum **20** eingreifende Klinken in der Entriegelungsstellung aus dem Aufnahmeraum **20** verschwenkt sein. Eine Feder **25** spannt die Betätigungshülse **22** vorzugsweise in die Verriegelungsstellung vor.

Der Grundkörper **18** ist aus einem Kunststoffkörper **26** und einem in dem Kunststoffkörper **26** eingebetteten metallischen Gerüst **27** aufgebaut. Das metallische Gerüst **27** besteht aus mehreren ineinander angeordneten und zusammenhängenden Schalen.

Eine Schale ist durch eine prismatische (Träger-) Hülse **28** gebildet. Eine Länge **29** der Trägerhülse **28** ist vorzugsweise gleich oder größer wie der Aufnahmeraum **20** des Werkzeughalters **2.** Die Trägerhülse **28** ist vorzugsweise perforiert. Die Trägerhülse **28** hat eine Vielzahl von Löchern **30** verteilt über die gesamte Oberfläche der Trägerhülse **28.** Die Löcher **30** durchbrechen die Wand **31** der Trägerhülse **28.** Die beispielhaften Löcher **30** sind kreisförmig. Ein Durchmesser **32** der Löcher **30** ist zwischen zweimal bis fünfmal so groß wie die Wandstärke **33** der Wand **31.** Die Löcher **30** können andere Formen aufweisen, z.B. elliptisch, rechteckig, quadratisch, dreieckig. Der Flächeninhalt der Löcher entspricht den kreisförmigen Löchern **30** mit den genannten Durchmesser **32.** Die Löcher **30** der Trägerhülse **28** vorzugweise identisch ausgebildet. Die Löcher **30** können regelmäßig angeordnet sein, beispielsweise in parallelen Reihen. Alternativ können die Löcher **30** unregelmäßig angeordnet sein. Die Löcher **30** haben vorzugsweise einen minimalen Abstand zu benachbarten Löchern **30,** welcher größer als der halbe Durchmesser **32** der Löcher **30** ist, z.B. größer als der Durchmesser **32.** Ein maximaler Abstand eines Loches **30** zu dem nächsten Loch **30** ist geringer als das Fünffache des Durchmessers **32,** z.B. vorzugsweise geringer als das Dreifache. Die Löcher **30** haben einen Anteil von mindestens 10 %, z.B. 20 %, 25 % der Oberfläche der Trägerhülse **28.** Die Löcher **30** haben einen Anteil von höchstens 50 %, z.B. 33 %, 25 % der Oberfläche der Trägerhülse **28.** Die Trägerhülse **28** kann aus einem perforierten Blechstreifen gebogen sein. Der verwendete Stahl ist vorzugsweise ungehärtet.

Ein Käfig **34** aus mehreren Führungsschienen **35** bildet eine innerste Schale. Die Führungsschienen **35** bilden die Längskanten des prismatischen Aufnahmeraums **20.** Die Führungsschienen **35** haben beispielsweise ein gewinkeltes Profil mit einem Innenwinkel von etwa 120 Grad angepasst an den hexagonalen Aufnahmeraum **20.** Eine Länge der Führungsschienen **35** entspricht der Länge des Aufnahmeraums **20.** Die Führungsschienen **35** können perforiert sein. Die Perforation ist gleich oder analog zu der Perforation der Trägerhülse **28,** wobei Form, Durchmesser und Anordnung der Löcher **36** verschieden, allerdings in den oben genannten Grenzen, zu den Löchern **30** der Trägerhülse **28** sein kann.

Die Führungsschienen **35** können unmittelbar ringförmig miteinander verbunden sein, d.h. durch Brücken aus dem gleichen Material wie die Führungsschienen **35** selbst. In der dargestellten Ausführungsform sind die Führungsschienen **35** vorzugsweise einzelne getrennte Elemente. Die Führungsschienen **35** sind in Umfangsrichtung zueinander beabstandet.

Der Käfig **34** aus Führungsschienen **35** ist innerhalb der Trägerhülse **28** angeordnet. Die Führungsschienen **35** berühren unmittelbar die Trägerhülse **28.** Die Führungsschienen **35** können in radialer Richtung flächig an der Trägerhülse **28** anliegen. Die Führungsschienen **35** sind in der prismatischen Trägerhülse **28** verankert. Die Führungsschienen **35** sind vorzugsweise längs der Arbeitsachse **10** in der Trägerhülse **28** formschlüssig gesichert. Die Führungsschienen **35** können Haken **37** aufweisen, welche in komplementäre Aufnahmeöffnungen **38** der Trägerhülse **28** eingreifen. Die Führungsschienen **35** und die Trägerhülse **28** sind miteinander verlötet oder verschweißt. Die Führungsschienen **35** sind vorzugsweise aus einem gehärteten Stahl. Die Führungsschienen **35** können durchgehärtet sein. Das Material der Trägerhülse **28** und der Führungsschienen **35** unterscheidet sich.

Eine äußere Schale ist durch eine zylindrische (Außen-) Hülse **39** gebildet. Die Außenhülse **39** umgibt die Trägerhülse **28.** Die Außenhülse **39** berührt die Trägerhülse **28.** Vorzugsweise liegt die Außenhülse **39** in radialer Richtung formschlüssig an Kanten **40** der Trägerhülse **28** an. Die Trägerhülse **28** und die Außenhülse **39** können jeweils eine Öffnung **41, 42** für die Verriegelungskörper **21** aufweisen. Die Größe der Öffnungen **41, 42** entspricht den Abmessungen der Verriegelungskörper **21.** Die zweckmäßiger weise gleich großen Öffnungen **41, 42** sind gegenüberliegend angeordnet.

Die Trägerhülse **28** und die Außenhülse **39** sind miteinander verlötet oder verschweißt. Die Außenhülse **39** kann kürzer als die Trägerhülse **28** sein. Die Außenhülse **39** kann längs der Arbeitsachse **10** einseitig über die Trägerhülse **28** hinausragen. Eine Wandstärke der Außenhülse **39** ist etwa gleich zu der Wandstärke **33** der Trägerhülse **28.**

Die zylindrische Außenhülse **39** ist perforiert. Die Perforation ist gleich oder analog zu der Perforation der Trägerhülse **28.** Die Löcher **43** der Außenhülse **39** können sich in Form, Durchmesser **32** und Anordnung von den Löchern **30** der Trägerhülse **28** unterscheiden, allerdings unterliegen sie den gleichen Grenzen für die Abmessungen und Abstände wie bei der Trägerhülse **28.** Eine Wandstärke **44** der Außenhülse **39** ist vorzugsweise gleich der Wandstärke **33** der Trägerhülse **28.** Das Material der Trägerhülse **28** und der Außenhülse **39** sind vorzugsweise gleich, beispielsweise ungehärteter Stahl.

Das aus den drei Schalen Trägerhülse **28,** Käfig **34** und Außenhülse **39** gebildete metallische Gerüst **27** ist in einem Kunststoffkörper **26** eingebettet. Der Kunststoffkörper **26** füllt die Zwischenräume **45** zwischen den einzelnen Schalen aus. Der Kunststoffkörper **26** füllt insbesondere die Löcher **30, 36, 43** aus. Der von dem Käfig **34** umschriebene Aufnahmeraum **20** ist hohl. Die Außenhülse **39** kann auch an der Außenseite von dem Kunststoffkörper **26** bedeckt sein. Das Gerüst **27** kann weitere Hülsen aufweisen, z.B. eine den Flansch **19** ausbildende Hülse **46.** Die weiten Hülsen **46** sind vorzugsweise ebenfalls perforiert.

## Patentansprüche

1. Werkzeughalter (2) für eine Handwerkzeugmaschine (1) mit
einem Grundkörper (18), der einen Aufnahmeraum (20) zum Aufnehmen eines Werkzeugs (3) aufweist,
ein oder mehreren Verriegelungskörpern (21), die in radialen Öffnungen (23) des Grundkörpers (18) liegend angeordnet sind,
einem auf dem Grundkörper (18) zwischen einer Verriegelungsstellung und einer Entriegelungsstellung beweglich angeordneten Betätigungsring (22), welcher in der Verriegelungsstellung einen Eingriff der Verriegelungskörper (21) mit dem Aufnahmeraum (20) erzwingt und in der Entriegelungsstellung den zwangsweisen Eingriff der Verriegelungskörper (21) mit dem Aufnahmeraum (20) löst,
**dadurch gekennzeichnet, dass**
der Grundkörper (18) aus einem metallischen Gerüst (27) mit wenigstens einer perforierten Hülse (28) und einem Kunststoffkörper, in dem das metallische Gerüst (27) eingebettet ist, gebildet ist.

2. Werkzeughalter nach Anspruch 1, **dadurch gekennzeichnet, dass** die Hülse (28) durch eine Vielzahl von Löchern (30) perforiert ist, deren Anteil an der Oberfläche der Hülse (39) zwischen 10 % und 50 % liegt.

3. Werkzeughalter nach Anspruch 2, **dadurch gekennzeichnet, dass** ein Durchmesser (32) der Löcher (43) maximal dem Fünffachen einer Wandstärke (44) der weiteren Hülse (39) entspricht.

4. Werkzeughalter nach Anspruch 2 oder 3, **dadurch gekennzeichnet, dass** der Kunststoffkörper (26) die Löcher (30) ausfüllt.

5. Werkzeughalter nach einem der vorhergehenden Ansprüche **dadurch gekennzeichnet, dass** eine Länge (29) der Hülse (39) wenigstens der Länge des Aufnahmeraums (20) entspricht.

6. Werkzeughalter nach einem der vorhergehenden Ansprüche, **dadurch gekennzeichnet, dass** das Gerüst (27) einen Käfig (34) aus Führungsschienen (35) aufweist, welche innerhalb der Hülse (39) an der Hülse (39) anliegend angeordnet sind.

7. Werkzeughalter nach Anspruch 6, **dadurch gekennzeichnet, dass** der Käfig (34) formschlüssig unmittelbar mit der Hülse (39) verbunden ist.

8. Werkzeughalter nach Anspruch 6 oder 7, **dadurch gekennzeichnet, dass** der Käfig (34) und die Hülse (39) aus verschiedenen Stählen gebildet sind.

9. Werkzeughalter nach einem der vorhergehenden Ansprüche, **dadurch gekennzeichnet, dass** das Gerüst (27) eine weitere perforierte Hülse (39) aufweist, welche in radialer Richtung anliegend die Hülse (28) umgibt.

10. Werkzeughalter nach Anspruch 9, **dadurch gekennzeichnet, dass** die weitere Hülse (39) mit einer Vielzahl von Löchern (30) perforiert ist, deren Anteil an der Oberfläche der Hülse (39) zwischen 10 % und 50 % liegt.

11. Werkzeughalter nach Anspruch 10, **dadurch gekennzeichnet, dass** ein Durchmesser (32) der Löcher (43) maximal dem Fünffachen einer Wandstärke (44) der weiteren Hülse (39) entspricht.

12. Werkzeughalter nach Anspruch 9 bis 11, **dadurch gekennzeichnet, dass** der Kunststoffkörper (26) einen in radialer Richtung zwischen der Hülse (28) und der weiteren Hülse (39) abgeschlossenen Zwischenraum (45) ausfüllt.
